# EUROPÄISCHE PATENTSCHRIFT

(11) **EP 0 003 057 B1**
(45) Veröffentlichungstag und Bekanntmachung des Hinweises auf die Patenterteilung: **29.04.1981**
(21) Anmeldenummer: 78101872.6
(22) Anmeldetag: 29.12.1978
(51) Int. Cl.: H05F 3/02, E04F 15/16

(54) **Textiler Bodenbelag und Verfahren zu seiner Verlegung**
Textile floor covering and method of laying the same
Revêtement de sol textile et son procédé de pose

(30) Priorität: 07.01.1978 DE 2800595
(43) Veröffentlichungstag der Anmeldung: 25.07.1979
(73) Patentinhaber: Cleven, Berndt, D-4054 Nettetal-Lobberich (DE); Cleven, Hans-Jürgen, Dipl.-Ing., D-4054 Nettetal 2 (DE)
(72) Erfinder: Cleven, Berndt, D-4054 Nettetal-Lobberich (DE); Cleven, Hans-Jürgen, Dipl.-Ing., D-4054 Nettetal 2 (DE)
(74) Vertreter: Selting, Günther, Dipl.-Ing.

## Beschreibung

Die Erfindung betrifft einen bahnförmigen textilen Bodenbelag mit oder ohne Trägerschicht jeglicher Art, mit einer für elektrostatische Ladungen ableitfähigen Nutzschicht und netzförmig angeordneten, geerdeten elektrischen Leitern, sowie ein Verfahren zu seiner Verlegung.

Textile Bodenbeläge, wie Teppichböden, Filze oder Vliese z. B. mit einer vorgefertigten oder bei der Herstellung der Nutzschicht erzeugten Trägerschicht, können sich, insbesondere, wenn sie aus synthetischem Material bestehen, bei geringer relativer Luftfeuchtigkeit durch Reibung aufladen. Diese Aufladung, die Potentiale von bis zu 10 000 Volt erreichen kann, hat zwar keinen unmittelbar schädigenden Einfluß, sie wirkt sich aber auf den Menschen unangenehm aus, weil beim Berühren von Metallteilen Funkenüberschläge erfolgen. Außerdem können hochempfindliche elektronische Anlagen, wie Computer, sowohl durch die Aufladung als auch durch den Funkenüberschlag gestört werden.

Im übrigen kann auf dem menschlichen Körper elektrische Ladung entstehen durch andere Ursachen als Reibung zwischen Schuhwerk und Bodenbeiag, nämlich durch Reibung von hauptsächlich synthetischer Wäsche auf dem menschlichen Körper. Diese kann jedoch nur auf den Bodenbelag gelangen, falls leitfähiges Schuhmaterial vorliegt.

Bei einem textilen Bodenbelag der eingangs genannten Art (US-A-3713960) ist die Nutzschicht an einer Trägerschicht befesigt, die aus Polypropylenstreifen mit rechteckigem Querschnitt besteht, welche an ihrer Unterseite jeweils eine Aluminiumfolie tragen. Die Polypropylenstreifen sind als Schuß und Kette verwebt und ihre Folienstreifen bilden ein flächenförmiges Leiternetz. Die Folien der sich kreuzenden Polypropylenstreifen haben untereinander keinen elektrischen Kontakt, da sie durch die nicht-leitenden Polypropylenstreifen voneinander getrennt sind. Der Kontakt erfolgt über die durch die Trägerschicht hindurchgezogenen Kunststoffäden der Nutzschicht punktförmig.

Bei einem derartigen Bodenbelag ist es schwierig, die Folien aller Polypropylenstrei^{f}en so an eine Erdungsleitung anzuschließen, daß sich über die gesamte Fläche des Bodenbelages ein gleichmäßiger Erdableitwiderstand ergibt.

Aufgabe der Erfindung ist es, einen bahnförmigen textilen Bodenbelag der eingangs genannten Art zu schaffen, durch dessen Konstruktion aufgrund definierter vollflächig wirkender Erdung sich ein über die gesamte Belagfläche gleichmäßiger Erdableitungswiderstand ergibt, und dessen Erdungsanschluß schnell und einfach herstellbar ist.

Zur Lösung dieser Aufgabe ist erfindungsgemäß vorgesehen, daß das durch die untereinander in direktem Kontakt stehenden Leiter gebildete Netz in direktem flächenförmigem Kontakt mit der Nutzschicht steht und daß ein in Bahnlängsrichtung breiterer Leiterstreifen vorgesehen ist, der mit den Leitern des Leiternetzes in Kontakt ist.

Ein derartiger Bodenbelag wird an Erdpotential angeschlossen, indem auf dem Fußboden quer zur vorgesehenen Bahnrichtung des Bodenbelages ein geerdetes Leiterband verlegt und an den Kreuzungspunkten des Leiterbandes mit den Leiterstreifen jeweils ein "lontaktelement durch den Bodenbelag in den Fußboden getrieben wird.

Durch das flächenförmige Leiternetz, das direkt Kontakt mit der Nutzschicht hat und an Erdungsanschluß angeschlossen ist, wird eine definierte Ableitfähigkeit über die gesamte Bodenfläche erreicht, d. h. es ergibt sich eine vollflächige definierte Erdung der Bodenbelagfläche. Die Herstellung der elektrischen Verbindung des Leiternetzes erfolgt über den Leiterstreifen, in dessen Bereich ein Verbindungselement durch den Bodenbelag hindurchgetrieben wird. Der Erdungsanschluß wird in Kontakt mit dem Verbindungselement gebracht. Das Kontaktelement erhält somit elektrischen Kontakt sowohl mit dem betreffenden Leiterstreifen als auch mit dem Leiterband. Bei dem Kontaktelement kann es sich um einen Nagel, eine Schraube o. dgl. handeln.

Auf diese Weise wird der gesamte Bodenbelag an Erdpotential angeschlossen, wobei eine auf dem Bodenbelag gehende Person jedoch über einen ausreichend hohen Widerstand geerdet ist. Der Erdungsanschluß bewirkt, daß innerhalb des gesamten Bodenbelags Erdpotential herrscht, so daß das Spannungspotential an jeder Stelle des Bodenbelages stets Null beträgt. Lediglich wenn beispielsweise eine auf dem Bodenbelag stehende Person eine elektrische Stromleitung berührt und sich der hohe Widerstand der Nutzschicht schützend auswirkt, kann vorübergehend eine Spannungsdifferenz am Bodenbelag auftreten.

Die elektrischen Leiter, die untereinander in Kontakt stehen, bilden eine gitterförmige Lage, die in direktem Kontakt mit der Nutzschicht steht, und sie haben gleichzeitig elektrische Verbindung mit dem Leiterstreifen. Auf diese Weise ist sichergestellt, daß sowohl in Längsrichtung als auch in Querrichtung des Bodenbelages eine elektrische Ableitung erfolgt. Au:, einer Bodenbelagbahn können an beliebiger Stelle Stücke herausgeschnitten werden, die sämtlich vollflächig das gitterförmige Leiternetz enthalten, so daß an allen Stellen des Bodenbelages eine Verteilung und Ableitung von Ladungsträgern möglich ist. Werden einzelne Stücke des Bodenbelages gegeneinandergesetzt, dann können die Leiter der aneinander angrenzenden Stücke miteinander verbunden werden.

Der Widerstand zwischen zwei Punkten des Bodenbelages liegt bei dieser Ausbildung in der Größenordnung von 10⁶ bis 10⁸ Ohm. Der Erdableitungswiderstand ist von derselben Größenordnung. Innerhalb des Bodenbelages soll der elektrische Widerstand zum Abführen der Ladungen zwar möglichst gering sein, jedoch sollte vermieden werden, daß der Körper einer Person, die auf dem Bodenbelag steht oder geht, niederohmig geerdet wird. In diesem Falle wäre die Gefährdung beim Berühren einer Stromleitung zu groß. Der erforderliche Übergangswiderstand zwischen den geerdeten Leitern im Inneren des Bodenbelages und einem auf dem Bodenbelag befindlichen Körper wird von der Nutzschicht gebildet. Dies bedeutet, daß bei einer Widerstandsmessung auf dem Bodenbelag die Entfernung der beiden Meßpunkte, zwischen denen der Widerstand gemessen wird, das Meßergebnis nur ganz unwesentlich beeinflußt.

Die Erfindung ist bei Ve!ourteppichen anwendbar, sie kann aber auch bei allen anderen Arten von textilen Bodenbelägen mit oder ohne Trägerschicht realisiert werden, beispielsweise bei Boucleware und bei ebener Ware (Nadelfilz).

Die elektrischen Leiter können wellenförmig verlaufen, wobei die Wellen seitlich benachbarter Leiter sich in gegenseitigem Kontakt überlappen. Die Wellen können sinusförmig, dreieckförmig, rechteckförmig usw. sein. Die weilenförmige Verlegung hat den Vorteil einer besonders einfachen Fertigung.

Alternativ können die elektrischen Leiter entweder geradlinig oder verschlungen, einander kreuzend, verlaufen.

Vorzugsweise sind die elektrischen Leiter in direktem Kontakt zur Nutzschicht zwischen dieser und einer beliebigen Rückenlage angeordnet oder in direktem Kontakt zur Nutzschicht in die die Nutzschicht tragende Trägerschicht unmittelbar eingearbeitet. Die Leiter sowie die Leiterstreifen haben eine ganz geringe Stärke, so daß sie in der Kontur des Bodenbelages nicht in Erscheinung treten. Die Stärke beträgt beispielsweise ca. 0,15 mm.

Im folgenden wird ein bevorzugtes Ausführungsbeispiel der Erfindung unter Bezugnahme auf die Figuren näher erläutert.
Fig. 1 zeigt schematisch einen Querschnitt durch einen Velour-Teppichboden mit einem durch den Leiterstreifen getriebenen Verbindungselement,
Fig. 2 zeigt eine Draufsicht auf eine Rückenlage mit aufgelegten elektrischen Leitern und Leiterstreifen, und
Fig. zeigt in Draufsicht das Schema einer Verlegung mehrerer Bodenbelagbahnen in einem Raum.

Der ir Fig.1 dargestellte Velour-Teppichboden weist eine Rückenlage 10 aus Filz, einem Schaumstoffmaterial o. dgl auf. Auf der Rückenlage 10 befindet sich eine Klebeschicht 11, z. B. aus Polyäthylen, die die Pulträgerschicht 20 mit der Rückenlage verbindet. 12 bezeichnet die Pulhaare der Nutzschicht, die durch die Trägerschicht 20 durchgearbeitet sind.

Auf die Klebeschicht 11 sind auf der der Trägerschicht 20 zugewandten Seite draht- oder bandförmige elektrische Leiter 13 aufgelegt, die gemäß Fig. 2 in Längsrichtung der Teppichbahn 14 verlaufen und wellenförmig verlegt sind. Die Wellen der einzelnen Leiter 13 überlappen sich teilweise, so daß seitlich benachbarte Leiter 13 in direktem Kontakt miteinander und mit den Polhaaren 12 stehen. Die Überlappungen erfolgen jeweils an den Maxima der Wellenlinien. Auf diese Weise ist die gesamte Fläche der Trägerschicht 20 bzw. der Klebeschicht 11 mit Leitern belegt, die sich in Längsrichtung der Bahn 14 erstrecken und untereinander Querverbindungen haben.

In Längsrichtung der Bahn 14 verläuft ferner in der Nähe der einen Bahnkante ein Leiterstreifen 15. Dieser kann z. B. aus einer sehr dünnen Metallfolie bestehen und steht in elektrischem Kontakt mitden Leitern 13. Er dient zur Ermöglichung eines elektrischen Anschlusses an eine externe Erdungseinrichtung.

An dem Leiterstreifen 15 ist zur Herstellung der Erdungsverbindung ein Nagel 16 oder ein anderes leitendes Verbindungsteil durch den Bodenbelag hindurchgetrieben, so daß es in leitender Verbindung mit dem Leiterstreifen 15 steht. Unterhalb des Bodenbelages ist auf dem Fußboden 17 ein Leiterband 18 verlegt, das quer zu den Leiterstreifen 15 sämtlicher Bodenbelagbahnen verläuft, wie aus Fig. 3 hervorgeht. Das Leiterband 18 ist mit einem Erdungsanschluß 19 verbunden und leitet das Erdpotential an die verschiedenen Leiterelemente 16, die es auf die Leiterstreifen 15 der nebeneinanderliegenden Bodenbelagbahnen weiterleiten. Die einzige Installation, die auf dem Fußboden vorgenommen werden muß, besteht in der Befestigung des Leiterbandes 18, das zweckmäßigerweise aufgeklebt wird.

## Patentansprüche

1. Bahnförmiger textiler Bodenbelag mit oder ohne Trägerschicht jeglicher Art, mit einer für elektrostatische Ladungen ableitfähigen Nutzschicht und netzförmig angeordneten, geerdeten elektrischen Leitern, dadurch gekennzeichnet, daß das durch die untereinander in direktem Kontakt stehenden Leiter (13) gebildete Netz in direktem flächenförmigen Kontakt mit der Nutzschicht (12) steht und daß ein in Bahnlängsrichtung verlaufender breiterer Leiterstreifen (15) vorgesehen ist, der mit den Leitern (13) des Leiternetzes in Kontakt ist.

2. Textiler Bodenbelag nach Anspruch 1, dadurch gekennzeichnet, daß die elektrischen Leiter (13) wellenförmig verlaufen und daß die Wellen seitlich benachbarter Leiter sich in gegenseitigem Kontakt überlappen.

3. Textiler Bodenbelag nach Anspruch 1, dadurch gekennzeichnet, daß die elektrischen Leiter geradlinig und sich kreuzend verlaufen.

4. Textiler Bodenbelag nach Anspruch 1, dadurch gekennzeichnet, daß die elektrischen Leiter verschlungen und sich kreuzend verlaufen.

5. Textiler Bodenbelag nach einem der Ansprüche 1 bis 4, dadurch gekennzeichnet, daß die elektrischen Leiter (13) in direktem Kontakt zur Nutzschicht (12) zwischen dieser und einer beliebigen Rückenlage (10) angeordnet sind.

6. Textiler Bodenbelag nach den Ansprüchen 1 bis 4, dadurch gekennzeichnet, daß die elektrischen Leiter (13) in direktem Kontakt zur Nutzschicht (12) in die die Nutzschicht tragende Trägerschicht unmittelbar eingearbeitet sind.

7. Textiler Bodenbelag nach Anspruch 1, dadurch gekennzeichnet, daß der Leiterstreifen (15) mit einem Kontaktelement (16) verbunden ist, das über ein am Fußboden verlegtes Leiterband (18) und eine Leitung (19) an dem Erdungsanschluß angeschlossen ist.

8. Textiler Bodenbelag nach Anspruch 7, dadurch gekennzeichnet, daß das Kontaktelement ein Nagel (16) oder eine Schraube ist.

9. Textiler Bodenbelag nach Anspruch 1, dadurch gekennzeichnet, daß er ein aus der Bodenbelagbahn an beliebiger Stelle herausgeschnittenes Stück ist, das vollflächig das gitterförmige Leiternetz enthält.

10. Verfahren zum Verlegen eines textilen Bodenbelags nach einem der vorhergehenden Ansprüche, dadurch gekennzeichnet, daß auf dem Fußboden quer zur vorgesehenen Bahnrichtung des Bodenbelages ein geerdetes Leiterband (18) verlegt wird, und daß an den Kreuzungspunkten deε L ziterbandes (18) mit den Leiterstreifen (15) jeweils ein Kontaktelement (16) durch den Bodenbelag in den Fußboden getrieben wird.

## Claims

1. Web-shaped textile flooring with or without a backing of any type, comprising an effective layer capable of leading off electrostatic charges and earthed electric conductors arranged in the form of a network, characterized in that the network formed by conductors (13) being in direct contact with each other is in direct continuous contact with the effective layer (12) and that a broader conductor strip (15) extending in longitudinal web direction and contacting the conductors (13) of the conductor network is provided.

2. Textile flooring according to claim 1, characterized in that the electric conductors (13) are waveshaped and that the waves of laterally adjecent conductors overlap in mutual contakt.

3. Textile flooring according to claim 1, characterized in that the electric conductors extend in a straight lined and crossing manner.

4. Textile flooring according to claim 1, characterized in that the electric conductors extend in an entangled and crossing manner.

5. Textile flooring according to one of the preceding claims 1 to 4, characterized in that the electric conductors (13) are provided in a direct contact to the effective layer (12) between the latter and an optional backing. (10).

6. Textile flooring according to claims 1 to 4, characterized in that the electric conductors (13) are directly incorporated into the backing layer carrying the effective layer and in direct contact to the effective layer (12).

7. Textile flooring according to claim 1, characterized in that the conductor strip (15) is connected to a contact element (16) which is connected to the earthing terminal via a conductor band (18) disposed at the floor and via a line (19).

8. Textile flooring according to claim 7, characterized in that the contact element is a nail (16) or a screw.

9. Textile flooring according to claim 1, characterized in that it is a piece cut out at an optional place of the flooring web and containing the grid-shaped conductor network throught its surface.

10. Process for laying a textile flooring according to one of the preceding claims characterized in that an earthed conductor band (18) is laid on the floor in transverse direction to the provided web extension of the flooring and that at the points of intersection of the conductor band (18) with the conductor strip (15) a corresponding contact element (16) is forced through the flooring into the floor

## Revendications

1. Revêtement de sol textile présenté sous la forme de bande, muni ou non d'une couche support de nature quelconque et comportant une couche d'usure capable d'écouler les charges électrostatiques et des conducteurs électriques disposés en réseau et mis à la terre ce revêtement de sol étant caractérisé en ce que le réseau, composé des conducteurs (13) qui sont directement en contact entre eux, est en contact surfacique direct avec la couche d'usure (12), et en ce qu'il est prévu une bande conductrice (15) de plus grande largeur qui s'étend dans la direction de la longueur de la bande de revêtement de sol et qui est en contact avec les conducteurs (13) du réseau de conducteurs.

2. Revêtement de sol textile suivant la revendication 1, caractérisé en ce que les conducteurs électriques (13) s'étendent avec une forme ondulée et en ce que les ondes des conducteurs voisins se recouvrent mutuellement et sont en contact entre elles.

3. Revêtement de sol textile suivant la revendication 1, caractérisé en ce que les conducteurs électriques sont rectilognes et se croisent mutuellement.

4. Revêtement de sol textile suivant la revendication 1, caractérisé en ce que les conducteurs électriques sont de forme tourmentée et se croisent mutuellement.

5. Revêtement de sol textile suivant l'une quelconque des revendications 1 à 4, caractérisé en ce que les conducteurs électriques (13) sont interposés entre la couche d'usure (12) et une couche de dossier quelconque (10) et sont en contact direct avec la couche d'usure.

6. Revêtement de sol textile suivant l'une quelconque des revendications 1 à 4, caractérisé en ce que les conducteurs (13) sont incorporés directement dans la couche support qui porte la couche d'usure (12) et sont en contact direct avec cette couche.

7. Revêtement de sol textile suivant la revendication 1, caractérisé en ce que ladite bande conductrice (15) est reliée à un élément de contact (16) qui est lui-même connecté à une prise de terre par l'intermédiaire d'un ruban conducteur (18) posé sur le sol et d'une ligne de terre (19).

8. Revêtement de sol textile suivant la revendication 7, caractérisé en ce que l'élément de contact est un clou (16) ou une vis.

9. Revêtement de sol textile suivant la revendication 1, caractérisé en ce qu'il est constitué par une pièce découpée dans la bande de revêtement de sol un point quelconque de cette bande et qui contient le réseau de conducteurs en forme de grillage sur toute sa surface.

10. Procédé de pose d'un revêtement de sol textile suivant l'une quelconque des revendications précédentes, caractérisé en ce qu'on pose sur le sol un ruban conducteur (18) mis à la terre et orienté transversalement à la direction prévue pour l'orientation des bandes du revêtement de sol, et en ce qu'à chaque point d'intersection entre le ruban conducteur (18) et les bandes conductrices (15) on enfonce un élément de contact (16) dans le sol à travers le revêtement de sol.
